# EUROPÄISCHE PATENTSCHRIFT

(11) **EP 0 878 575 B1**
(45) Veröffentlichungstag und Bekanntmachung des Hinweises auf die Patenterteilung: **19.06.2002**
(21) Anmeldenummer: 98107766.2
(22) Anmeldetag: 29.04.1998
(51) Int. Cl.: D06F 37/22, D06F 37/20

(54) **Verfahren zum Auswuchten von rotierenden Körpern**
Method for balancing a rotating body
Procédé pour équilibrer un corps tournant

(30) Priorität: 30.04.1997 DE 19718321
(43) Veröffentlichungstag der Anmeldung: 18.11.1998
(73) Patentinhaber: Miele & Cie. GmbH & Co., D-33332 Gütersloh (DE)
(72) Erfinder: Blum, Rainer, 32667 Lemgo (DE); Klamt, Klemens, Dr., 33161 Hövelhof (DE); Müller, Heige, 3333 Gütersloh (DE)

(56) Entgegenhaltungen:
- EP-A- 0 349 798
- EP-A- 0 810 316
- DE-U- 1 912 481
- FR-A- 1 213 067
- FR-A- 2 393 097

## Beschreibung

Die Erfindung betrifft ein Verfahren zum Auswuchten von rotierenden Körpern unter Verwendung einer Vorrichtung, bestehend aus mindestens einer mit dem Körper umlaufenden, konzentrisch zu seiner Rotationsachse angeordneten kreisringförmigen Laufbahn, innerhalb der mindestens zwei Gewichte frei beweglich angeordnet sind.

Eine derartige Vorrichtung ist beispielsweise aus der FR 1 213 067 bekannt. Sie nutzt die frei beweglich innerhalb der Laufbahn angeordneten Gewichte zum Ausgleichen einer Unwucht. Dabei bezieht sich das Ausgleichen in erster Linie auf eine Unwucht, die durch eine ungleichmäßig verteilte Wäschemasse in einer Wäschetrommel hervorgerufen wird.

Der Nachteil einer solchen Vorrichtung besteht darin, daß sich die kompensatorische Wirkung erst oberhalb der Resonanzfrequenz bzw. kritischen Drehzahl des Systems entfaltet, in dem der rotierende Körper gelagert ist (s. bspw. Kellenberger: Elastisches Wuchten; Springer Verlag; S. 402f). Im unterkritischen Drehzahlbereich wird die vorhandene Unwucht sogar verstärkt. Deshalb liegt das Hauptanwendungsgebiet einer solchen Vorrichtung bei schnell rotierenden Maschinen mit einer konstanten Drehzahl oberhalb aller auftretenden Resonanzfrequenzen. Es besteht jedoch der Wunsch, eine solche Vorrichtung beispielsweise auch beim Schleuderhochlauf eines Waschautomaten mit horizontaler Rotationsachse zu nutzen. Dabei sollen sowohl die Amplituden im eingeschwungenen überkritischen Zustand als auch beim Durchfahren durch die Resonanzen reduziert werden.

Aus der EP 0 349 798 B1 ist ein Verfahren zur Steuerung des Schleudervorgangs bei Waschmaschinen bekannt, bei dem die Trommel aus einer festen, zuvor ermittelten Position der Unwucht heraus beschleunigt wird. Dieses Verfahren soll zur Verringerung von unwuchtbedingten Auslenkungen des schwingenden Systems der Waschmaschine, jedoch nicht zur Beseitigung bzw. Verminderung der Unwucht führen.

Der Erfindung stellt sich somit das Problem, ein Verfahren bzw. eine Vorrichtung zum Auswuchten von rotierenden Körpern der eingangs genannten Art zu offenbaren, welche(s) im unterkritischen Bereich nicht zu einer Verstärkung der Unwucht führt.

Erfindungsgemäß wird dieses Problem durch ein Verfahren mit den im Patentanspruch 1 angegebenen Merkmalen gelöst. Vorteilhafte Weiterbildungen des erfindungsgemäßen Verfahrens und vorteilhafte Ausgestaltungen einer Vorrichtung zur Durchführung dieses Verfahrens ergeben sich aus den nachfolgenden Unteransprüchen.

Die mit der Erfindung erreichbaren Vorteile resultieren daraus, daß die Beschleunigung des Körpers aus einer definierten Position heraus erfolgt, in der die Gewichte die Unwucht zunächst ganz oder teilweise kompensieren. Auf diese Weise können statistisch gesehen geringere Schwingungsamplituden des auszuwuchtenden Körpers als bei einer zufälligen Anfangsverteilung der Gewichte erwartet werden. Dabei wird die Drehzahl vor dem Erreichen der kritischen Drehzahl vorteilhafterweise sprunghaft oder zumindestens sehr schnell erhöht, um das Ausrichten der Gewichte in eine die Unwucht verstärkende Position zu verhindern.

Bei Waschmaschinen ist es vorteilhaft, die Position der Unwucht während des Schleuderhochlaufs im Verteil- oder Anlegedrehzahlbereich festzustellen. Hier hat die Wäsche bereits eine feste Position eingenommen, d. h., die evtl. durch ungünstige Wäscheverteilung entstandene Unwucht ist stationär.

Bei einer vorteilhaften Vorrichtung zur Durchführung des erfindungsgemäßen Verfahrens ist in der Laufbahn ein Mittel zur Erhöhung der Laufreibung der Gewichte angeordnet. Bei einer horizontalen Rotationsachse des Körpers wird durch ein solches Mittel sichergestellt, daß die Kugeln mit der Laufbahn rotieren und nicht aufgrund ihrer Schwerkraft im unteren Bereich der Bahn abrollen. Hier bewährt sich ein viskoses Dämpfungsmittel, insbesondere Öl, da Flüssigkeiten mit geringer Viskosität den gewünschten Effekt nicht erbringen und hochviskose Massen oder Sand die Ausrichtung der Kugeln im überkritischen Bereich stören. Solche Dämpfungsmittel führen bei ihrer Entsorgung leider zu erheblichen Problemen. Außerdem ist ihre Viskosität stark temperaturabhängig, so daß ihr Einsatz bei rotierenden Körpern mit schwankender Temperatur, beispielsweise bei Waschmaschinentrommeln in Laugenbehältern mit unterschiedlich temperierter Lauge, Schwierigkeiten bereitet.

Bei einem solchen Anwendungsfall ist es vorteilhaft, wenn eine Temperaturerfassungseinrichtung die Umgebungstemperatur der Laufbahn erfaßt und wenn eine Steuereinrichtung den Körper aus einer von der Umgebungstemperatur und der Position der Unwucht abhängigen Stellung auf die zweite Drehzahl beschleunigt. Hierdurch können die Temperatureinflüsse des Dämpfungsmittels auf die Position der Kugeln vor dem Beschleunigen auf die überkritische Drehzahl verringert werden.

Ein Ausführungsbeispiel der Erfindung ist in den Zeichnungen rein schematisch dargestellt und wird nachfolgend näher beschrieben. Es zeigen
- Figur 1: eine Trommelwaschmaschine (1) und schematisch die Einrichtung zur Unwuchtsensierung
- Figur 2: eine schematische Darstellung einer Waschmaschinentrommel (3) mit zwei Auswuchtsystemen (11)
- Figur 3: einen Längsschnitt durch eine Laufbahn,
- Figur 4: ein Drehzahl-Zeit-Diagramm
- Figur 5-7: das drehzahlabhängige Verhalten des Auswuchtsystems anhand von Längsschnitten durch eine Laufbahn
- Figur 8: einen Längsschnitt durch ein Auswuchtsystem mit Kugelzügen

In der Figur 1 ist eine Trommelwaschmaschine (1) mit einem schwingfähig aufgehängten Innenaggregat schematisch dargestellt. In einem Laugenbehälter (2) ist eine Wäschetrommel (3) drehbar gelagert und wird von einem Elektromotor (4) angetrieben. Die Regelung (6) des Motors (4) und eine Einrichtung (7) zur Erfassung der Unwucht (15) der Trommel (3) sind in einer Mikroprozessor-Steuerung (5) integriert. Als Indiz für eine eventuell vorliegende Unwucht (15) können die Schwankungen der Drehzahl, der Motorstromaufnahme und/oder des Drehmoments ausgewertet werden. In dem vorliegenden Beispiel erzeugt der mit der Motorwelle verbundene Tachogenerator (8) eine der jeweiligen Drehzahl der Wäschetrommel (3) entsprechende Spannung. Um eine Steuergröße für die Mortorstromregelung (6) zu erhalten, wird z.B. in bekannter Weise die vom Tachogenerator (8) erzeugte Ist-Spannung mit einer der gewünschten Drehzahl entsprechenden Soll-Spannung (Bezugsspannung) verglichen. Je nach Regelabweichung erfolgt eine Beeinflussung der Motorstellgröße.

In die Trommelkappe (9) und den Trommelboden (10) sind Auswuchtsysteme eingesetzt (s. Figur 2), wobei zum Herstellen der kreisringförmigen Laufbahnen (12) ein preisgünstiges Tiefziehverfahren verwendet wird.

Figur 3 zeigt einen Längsschnitt durch eine Laufbahn (12), wobei einzelne Kugeln (13) als Gewichte zu erkennen sind. Diese können sich in einer im Querschnitt kreisförmigen Laufbahn (12) meridional frei bewegen. Um die maximale Kompensation zu gewährleisten, muß jede Laufbahn (12) in dichtester Packung in einem Winkelbereich α ≈ 180° mit Kugeln (13) gefüllt werden. Damit bei horizontaler Rotationsachse die auf die Kugel (13) wirkende Schwerkraft ab einer gewünschten Rotationsgeschwindigkeit überwunden wird und die Kugeln (13) von der Laufbahn mitgenommen werden, muß diese mit einem viskosen Dämpfungsmittel (14) gefüllt werden, wobei vorteilhafterweise Öl verwendet wird. Ohne dieses Dämpfungsmittel (14) würden die Kugeln (13) lediglich der Rollreibung unterliegen und somit an der tiefsten Stelle der Laufbahn (12) abrollen, ohne ihre kompensatorische Wirkung zu entfalten.

Die Funktionsweise der Auswuchtsysteme wird im Folgenden beschrieben:

Wie aus dem Diagramm in Figur 4 zu erkennen ist, durchläuft die Wäschetrommel (3) beim Beschleunigen von einer Waschdrehzahl n_{W} einen Wäscheverteildrehzahlbereich t_{V}. In diesem Verteildrehzahlbereich t_{V} wird die Wäsche gut am Trommelumfang verteilt; damit eine bessere Entwässerung der Wäsche und eine geringstmögliche Unwucht (15) erreicht wird. Je nach Programmsteuerung kann im Anschluß an den Wäscheverteildrehzahlbereich t_{V} ein Wäscheanlegedrehzahlbereich t_{A} mit konstanter Anlegedrehzahl n_{A} durchfahren werden. Im Verteildrehzahlbereich t_{V} und/oder im Wäscheanlegedrehzahlbereich t_{A} wird eine eventuell vorhandene Unwucht (15) von der Mikroprozessor-Steuerung (5) der Trommelwaschmaschine (1) sensiert. Die Sensierung der Größe und der Position der Unwucht (15) erfolgt durch die Auswertung der Schwankungen der Drehzahl, des Motorstroms oder des Drehmoments in bezug auf die Motoransteuerung. Dabei ist die Größe der Drehzahländerung ein Maß für die Größe der Unwucht (15). Die Drehzahl, die Mortorstromaufnahme bzw. das Drehmoment geben Aufschluß über die Position der Unwucht (15) in der Trommel (3).

Bei Drehung mit Wäscheanlegedrehzahl n_{A} unterliegen die Kugeln (13) noch der Schwerkraft und versuchen, zur tiefsten Stelle der Laufbahn (12) abzurollen. Durch Rollreibung und durch das viskose Dämpfungsmittel (14) erfolgt jedoch bereits eine Auslenkung in Drehrichtung (s. Figur 5). Erfolgt nun ein relativ schneller Hochlauf auf die Schleuderdrehzahl n_{S}, so verharren die Kugeln (13), wie in Figur 6 dargestellt, als kompakte Kompensationsmasse beim Durchgang durch die Resonanzdrehzahl n_{R}, bevor sie sich in der überkritischen Phase oberhalb n_{R} korrekt verteilen (s. Figur 7).

Wenn sich die Unwucht (15) unmittelbar vor dem Schleuderhochlauf (Rechtslauf), wie in Figur 6 dargestellt, gegenüber dem Schwerpunkt des Gewichts, also dem Gesamtschwerpunkt S aller Kugeln (13) befindet, ist sichergestellt, daß die Zentrifugalkraft der Kugeln (13) und der Unwucht (15) einander entgegenwirken. Statistisch gesehen können dann geringere Amplituden beim Resonanzdurchgang erwartet werden.

Die Mikroprozessor-Steuerung (5) sensiert deshalb zuerst die Lage der Unwucht (15) und startet den Schleuderhochlauf erfindungsgemäß genau dann, wenn sich Unwucht (15) und Kugelschwerpunkt diametral gegenüberstehen. Dabei ist zu beachten, daß der Mikroprozessor-Steuerung (5) die Lage des Schwerpunktes (S) bekannt sein muß. Eine Sensierung mit Hilfe von Positionssensoren ist bei einer Verwendung von mehreren Einzelkugeln (13) mit vertretbarem Aufwand nicht möglich. Deshalb muß das Abrollverhalten der Kugeln (13) zuvor in Versuchsreihen beobachtet und die reibungsabhängige Position des Schwerpunktes (S) in einem Speicher der Mikroprozessor-Steuerung abgelegt werden. Entscheidend ist dabei die Tatsache, daß die viskose Dämpfung über einen bei Trommelwaschmaschinen (1) mit unterschiedlicher Laugentemperatur relevanten Temperaturbereich zwischen 20°C und 70°C mindestens um den Faktor 2 variiert, da keine viskosstabileren Flüssigkeiten bekannt sind. Der Phasenwinkel der Unwuchtposition beim Schleuderhochlauf muß deshalb in Abhängigkeit von der Temperatur (θ) variiert werden, da sich je nach viskoser Dämpfung die Ablaufposition der Kugeln (13) im unterkritischen Drehzahlbereich ändert. Ebenso muß die Hochlaufbeschleunigung modifiziert werden, weil sich die Zeit zum Verteilen der Kugeln (13) je nach Viskosität des Dämpfungsmittels (14) ändert und erst damit eine Amplitudenreduktion beim Resonanzdurchgang gewährleistet wird. Die Temperatur (θ) des Dämpfungsmittel ist mit der Laugentemperatur identisch und kann deshalb durch einen vorhandenen Temperaturfühler (18) am Laugenbehälter (2) erfaßt werden.

Figur 8 zeigt eine andere Ausführungsform, bei der statt einzelner Kugeln (13) Kugelzüge (16) verwendet werden. An den Enden eines jeden Kugelzuges (16) befindet sich jeweils ein Bimetallplättchen (17), welches je nach Temperatur die Spaltweite zu den Rändern der Laufbahn (12) variiert und damit die viskose Dämpfung der Kugelzüge (16) konstant hält. In diesem Falle wird das Anpassen der Hochlaufbeschleunigung sowie die temperaturabhängige Änderung des Phasenanschleuderwinkels entbehrlich. Ein weiterer Vorteil der Kugelzüge (16) besteht darin, daß die Gleitreibung untereinander und das Zusammenstoßen der Kugeln (13) unterbunden wird, was sich positiv auf die Geräuschsituation auswirkt.

## Patentansprüche

1. Verfahren zum Auswuchten von rotierenden Körpern unter Verwendung einer Vorrichtung, bestehend aus einer mit dem Körper umlaufenden, konzentrisch zu seiner Rotationsachse angeordneten kreisringförmigen Laufbahn (12), innerhalb der mindestens zwei Gewichte (13;16) frei beweglich angeordnet sind,
**gekennzeichnet durch** folgende Verfahrensschritte:
- Beschleunigen des Körpers auf eine erste Drehzahl (n_{V};n_{A}), in der sich eine stationäre Unwucht (15) ausbildet,
- Erfassen der Position der Unwucht (15),
- Weiterbeschleunigen des Körpers auf eine zweite Drehzahl (n_{S}) oberhalb der kritischen Drehzahl des Körpers oder seines Lagersystems aus einer Position heraus, in der sich die Unwucht (15) gegenüber dem Schwerpunkt (S) der Gewichte befindet.

2. Verfahren zum Auswuchten von rotierenden Körpern nach Anspruch1,
**dadurch gekennzeichnet,**
**daß** das Weiterbeschleunigen sprunghaft vor dem Erreichen der kritischen Drehzahl (n_{R}) erfolgt.

3. Verfahren zum Auswuchten der Trommel (3) einer Trommelwaschmaschine (1) nach einem der Ansprüche 1 oder 2,
**dadurch gekennzeichnet,**
**daß** die Position der Unwucht (15) während des Schleuderhochlaufs im Verteil- oder Anlegedrehzahlbereich (t_{V};t_{A}) erfaßt wird.

4. Vorrichtung zur Durchführung des Verfahrens zum Auswuchten von rotierenden Körpern, insbesondere der Trommel (3) einer Trommelwaschmaschine (1), nach einem der Ansprüche 1 bis 3,
**dadurch gekennzeichnet,**
**daß** in der Laufbahn (12) ein Mittel zur Erhöhung der Laufreibung der Gewichte angeordnet ist.

5. Vorrichtung nach Anspruch 4,
**dadurch gekennzeichnet,**
**daß** die Laufbahn (12) mindestens teilweise mit einem viskosen Dämpfungsmittel (14) gefüllt ist.

6. Vorrichtung nach einem der Ansprüche 4 oder 5,
**gekennzeichnet durch** eine Einrichtung zur Erfassung der Größe und der Position einer Unwucht (15) anhand einer drehzahlabhängigen Kenngröße des Antriebsmotors (14) zum Drehen des Körpers.

7. Vorrichtung nach den Ansprüchen 5 bis 6,
**dadurch gekennzeichnet,**
**daß** eine Temperaturerfassungseinrichtung (18) die Temperatur (υ) des viskosen Dämpfungsmittels (14) erfaßt und daß eine Steuereinrichtung den Körper aus einer von der Temperatur und der Position der Unwucht (15) abhängigen Stellung auf die zweite Drehzahl (n_{S}) beschleunigt.

8. Vorrichtung nach Anspruch 7,
**dadurch gekennzeichnet,**
**daß** die Steuereinrichtung die Geschwindigkeit des Drehzahlanstiegs temperaturabhängig regelt.

9. Vorrichtung nach einem der Ansprüche 4 bis 8,
**dadurch gekennzeichnet,**
**daß** als Gewichte Kugeln (13) verwendet werden.

10. Vorrichtung nach einem der Ansprüche 4 bis 8,
**dadurch gekennzeichnet,**
**daß** als Gewichte Kugelzüge (16) verwendet werden.

11. Vorrichtung nach Anspruch 10,
**dadurch gekennzeichnet,**
**daß** an den Kugelzügen (16) mindestens eine Platte (17) angeordnet ist, die senkrecht zur Bewegungsrichtung eine temperaturabhängig änderbare Querschnittsfläche besitzt.

## Claims

1. Method for the balancing of rotating bodies by using a device comprising an annular-shaped raceway (12), which rotates with the body and is disposed concentrically relative to its axis of rotation and within which at least two weights (13; 16) are disposed so as to be freely displaceable, **characterised by** the following method steps
- acceleration of the body to a first speed (n_{V}; n_{A}), at which a stationary imbalance (15) is developed,
- recording of the position of the imbalance (15),
- subsequent acceleration of the body to a second speed (n_{S}) above the critical speed of the body or of its bearing system from a position at which the imbalance (15) is located opposite the centre of gravity (S) of the weights.

2. Method for the balancing of rotating bodies according to claim 1, **characterised in that** the subsequent acceleration is effected in a sudden manner before the critical speed (n_{R}) is obtained.

3. Method for the balancing of the drum (3) of a drum washing machine (1) according to one of the claims 1 or 2, **characterised in that** the position of the imbalance (15) at the start-up of the spinning procedure is recorded in the distribution or application speed range (t_{V} ; t_{A}).

4. Device for the execution of the method for the balancing of rotating bodies, more especially the drum (3) of a drum washing machine (1), according to one of the claims 1 to 3, **characterised in that** a means for increasing the running friction of the weights is disposed in the raceway (12).

5. Device according to claim 4, **characterised in that** the raceway (12) is filled at least partially with a viscous damping means (14).

6. Device according to one of the claims 4 or 5, **characterised by** an arrangement for the recording of the size and the position of an imbalance (15) through the intermediary of a speed-dependent characteristic of the drive motor (14) for the rotating of the body.

7. Device according to claims 5 to 6, **characterised in that** a temperature recording arrangement (18) records the temperature (v) of the viscous damping means (14) and **in that** a control arrangement accelerates the body from one position, which is dependent on the temperature and on the position of the imbalance (15), to the second speed (n_{S}).

8. Device according to claim 7, **characterised in that** the control arrangement controls the rate of the increase in speed in a temperature-dependent manner.

9. Device according to one of the claims 4 to 8, **characterised in that** balls (13) are used as weights.

10. Device according to one of the claims 4 to 8, **characterised in that** ball trains (16) are used as weights.

11. Device according to claim 10, **characterised in that** at least one plate (17) is disposed on the ball trains (16), which plate (17) has a temperature-dependent changeable cross-sectional area at right angles to the direction of displacement.

## Revendications

1. Procédé pour l'équilibrage de corps tournants utilisant un dispositif se composant d'une bande de roulement (12) de forme circulaire tournant avec le corps et disposée de manière concentrique à son axe de rotation, à l'intérieur de laquelle sont disposés au moins deux poids (13, 16) pouvant se déplacer librement, **caractérisé par** les étapes suivantes :
- accélération du corps jusqu'à un premier régime de rotation (n_{V}; n_{A}) avec lequel se forme un balourd stationnaire (15),
- saisie de la position du balourd (15)
- poursuite de l'accélération du corps, à partir d'une position dans laquelle le balourd (15) se trouve à l'opposé du centre de gravité (S) des poids, jusqu'à un deuxième régime de rotation (n_{S}) situé au-dessus du régime de rotation critique du corps ou de son système de paliers.

2. Procédé pour l'équilibrage de corps tournants selon la revendication 1, **caractérisé en ce que** la poursuite de l'accélération a lieu de manière discontinue avant que le régime de rotation critique (n_{R}) ne soit atteint.

3. Procédé pour l'équilibrage du tambour (3) d'une machine à laver à tambour (1) selon l'une des revendications 1 ou 2, **caractérisé en ce que** la position du balourd (15) est saisie dans la zone de régime de rotation de distribution ou d'application (t_{V}; t_{A}) lors de l'accélération d'essorage.

4. Dispositif pour la réalisation du procédé pour l'équilibrage de corps tournants, en particulier du tambour (3) d'une machine à laver à tambour (1), selon l'une des revendications 1 à 3, **caractérisé en ce que** dans la bande de roulement (12) est disposé un produit servant à augmenter l'adhérence de glissement des poids.

5. Dispositif selon la revendication 4, **caractérisé en ce que** la bande de roulement (12) est remplie au moins partiellement d'un produit d'amortissement visqueux (14).

6. Dispositif selon l'une des revendications 4 ou 5, **caractérisé par** un dispositif pour la saisie de la taille et de la position d'un balourd (15) sur la base d'une grandeur caractéristique du moteur d'entraînement (14) pour la mise en rotation du corps, qui est fonction du régime de rotation.

7. Dispositif selon les revendications 5 à 6, **caractérisé en ce qu'**un dispositif de saisie de la température (18) capte la température (υ) du produit d'amortissement visqueux (14) et **en ce qu'**un dispositif de commande accélère le corps à partir d'une position, qui dépend de la température et de la position du balourd (15), jusqu'au deuxième régime de rotation (n_{S}).

8. Dispositif selon la revendication 7, **caractérisé en ce que** le dispositif de commande règle la vitesse de la montée en régime en fonction de la température.

9. Dispositif selon l'une des revendications 4 à 8, **caractérisé en ce que** des billes (13) sont utilisées comme poids.

10. Dispositif selon l'une des revendications 4 à 8, **caractérisé en ce que** des ensembles de billes (16) sont utilisés comme poids.

11. Dispositif selon la revendication 10, **caractérisé en ce que** sur les ensembles de billes (16) est disposée au moins une plaque (17), qui comprend perpendiculairement à la direction de déplacement une surface de section pouvant être modifiée en fonction de la température.
